# EUROPÄISCHE PATENTSCHRIFT

(11) **EP 3 850 263 B1**
(45) Veröffentlichungstag und Bekanntmachung des Hinweises auf die Patenterteilung: **25.12.2024**
(21) Anmeldenummer: 19772982.5
(22) Anmeldetag: 09.09.2019
(51) Int. Cl.: F17C 3/02, F17C 13/00

(54) **TANK**
TANK
RÉSERVOIR

(30) Priorität: 11.09.2018 EP 18020445
(43) Veröffentlichungstag der Anmeldung: 21.07.2021
(73) Patentinhaber: Linde GmbH, 82049 Pullach (DE)
(72) Erfinder: KROL, Marian, 83109 Grosskarolinenfeld (DE); SCHMIDEDER, Christina, 80636 München (DE); WAAS, Till, 82223 Eichenau (DE); HANSLMAIER, Fabian, 81369 München (DE); ASEN, Peter, 82069 Hohenschäftlarn (DE)
(74) Vertreter: Lu, Jing
(86) Internationale Anmeldenummer: PCT/EP2019/025299
(87) Internationale Veröffentlichungsnummer: WO 2020/052810

(56) Entgegenhaltungen:
- EP-A1- 0 078 134
- EP-A1- 2 597 026
- CN-U- 207 438 129
- JP-A- 2004 019 920
- KR-A- 20180 002 359

## Beschreibung

Die Erfindung betrifft einen Tank zum Lagern eines kryogenen Fluids.

Zum Lagern von kryogenen Fluiden, wie beispielsweise Flüssigerdgas, sind geschlossene Flachbodentanks bekannt, die einen Außentank und einen innerhalb des Außentanks angeordneten Innentank umfassen. Zwischen dem Außentank und dem Innentank kann eine Wärmedämmung vorgesehen sein. Diese Wärmedämmung kann insbesondere auch zwischen einem Boden des Innentanks und einem Boden des Außentanks angeordnet sein. Wenn der Außentank aus Beton gefertigt ist, kann innenseitig an dem Außentank eine Dampfsperre, ein sogenannter Liner, vorgesehen sein. Dieser Liner sorgt für eine Gasdichtheit des Außentanks. Der Liner kann eine Stahlmembran umfassen. Um im Falle eines Austretens des kryogenen Fluids aus dem Innentank ein Eindringen desselben in die zwischen dem Boden des Innentanks und des Außentanks angeordnete Wärmedämmung oder ein Durchdringen bis zu dem Boden des Außentanks zu verhindern, kann auch die Wärmedämmung mit einer Stahlmembran, insbesondere mit einem sogenannten Second Bottom, geschützt werden. Auch dieser Second Bottom ist aus miteinander verbundenen Stahlplatten gefertigt. Der Second Bottom verhindert bei einem Austreten des kryogenen Fluids aus dem Innentank, dass das kryogene Fluid in die Wärmedämmung eindringt, bis zum Boden des Außentanks durchdringt und so ein Fundament des Tanks in unerwünschter Weise mit kryogenen Temperaturen beaufschlagt wird. Hierdurch wird verhindert, dass in dem Fundament in Folge von Temperaturdifferenzen Spannungen entstehen können, die zu einer Beschädigung des Fundaments führen könnten.

Vor diesem Hintergrund besteht die Aufgabe der vorliegenden Erfindung darin, einen verbesserten Tank zum Lagern eines kryogenen Fluids zur Verfügung zu stellen.

Demgemäß wird ein Tank zum Lagern eines kryogenen Fluids, insbesondere zum Lagern von Flüssigerdgas, vorgeschlagen. Der Tank umfasst einen Außentank, einen Innentank, der innerhalb des Außentanks angeordnet ist, eine Bodendämmung, die zwischen einem Außentankboden des Außentanks und einem Innentankboden des Innentanks angeordnet ist, eine flüssigkeitsdichte erste Folie, die zwischen dem Außentankboden und dem Innentankboden angeordnet ist, und eine gasdichte zweite Folie, die zwischen der ersten Folie und dem Außentankboden angeordnet ist. Der Außentankboden und eine Außentankwand sind aus Beton und der Innentank aus einem Metallwerkstoff gefertigt.

Die erste Folie verhindert zuverlässig, dass ein Fundament des Tanks mit unzulässig tiefen Temperaturen beaufschlagt wird, da diese ein Eindringen einer flüssigen Phase des kryogenen Fluids in die Bodendämmung unterbindet. Dadurch, dass Folien und keine steife Stahlmembran eingesetzt werden, werden auch dann, wenn die zweite Folie mit einer Außentankwand des Außentanks verklebt ist, auf die Außentankwand nur minimale Kräfte aufgebracht. Im Vergleich zu einem wie zuvor erläuterten, aus Stahlplatten gefertigten, Second Bottom kann die erste Folie mit geringerem Arbeitseinsatz deutlich schneller montiert werden. Dies reduziert die Montagekosten signifikant. Auch die Materialkosten werden signifikant reduziert. Die Montage der Folien wird dadurch noch vereinfacht, dass diese als einzelne Folienbahnen verlegt werden können, die nach dem Verlegen stoffschlüssig miteinander verbunden werden. Eine aufwändige Vormontage der Folien ist nicht erforderlich. Das Layout der Folienbahnen und die Montagerichtung und -sequenz können individuell in Abhängigkeit der lokalen Bedingungen gewählt werden.

Die erste Folie kann als Second Bottom bezeichnet werden. Die zweite Folie kann ein den Außentank innenseitig auskleidender Liner sein. Insbesondere ist die erste Folie dazu eingerichtet, zu verhindern, dass aus dem Innentank ausgetretenes Fluid in die Bodendämmung eindringt oder einsickert und dadurch aufgrund von Temperaturdifferenzen Spannungen in dem Fundament des Tanks induziert werden. Unter einer "Folie" ist vorliegend im Gegensatz zu einer Stahlmembran ein flexibel oder elastisch verformbares Bauteil geringer Dicke zu verstehen. Aufgrund ihrer geringen Dicke sind die Folien sehr flexibel und können ohne merklichen Kraftaufwand gefaltet, gebogen oder verformt werden. Dies ermöglicht eine einfache Montage der Folien. Die Folien sind erfindungsgemäß elastisch verformbar.

Die erste Folie ist bevorzugt flüssigkeitsdicht und gasdurchlässig. Alternativ kann die erste Folie zusätzlich auch gasdicht sein. Die zweite Folie ist gasdicht und flüssigkeitsdicht. Dabei können die erste Folie und die zweite Folie aus demselben Material gefertigt sein. Die Gasdichtheit des Materials der ersten Folie und der zweiten Folie ergibt sich insbesondere durch einen Metallanteil, insbesondere durch eine Metallschicht, den die erste Folie und die zweite Folie aufweisen. Da die erste Folie nicht zwingend gasdicht ist, benötigt diese jedoch nicht unbedingt einen Metallanteil. Aufgrund der erforderlichen Gasdichtheit der zweiten Folie umfasst diese bevorzugt immer einen Metallanteil. Insbesondere bei der Verwendung desselben Materials für die erste Folie und die zweite Folie weist die erste Folie demnach bevorzugt eine flüssigkeitsdichte und gasdurchlässige oder nicht gasdichte Bauausführung oder Bauweise auf. Dementsprechend weist die zweite Folie eine flüssigkeitsdichte und gasundurchlässige oder gasdichte Bauausführung oder Bauweise auf.

Das kryogene Fluid ist bevorzugt Flüssigerdgas. Das kryogene Fluid kann jedoch auch flüssiges Ethen oder Ethylen (Siedepunkt bei Umgebungsdruck 169,43 K = -103,72 °C), flüssiges Ethan (Siedepunkt bei Umgebungsdruck 184,1 K = -88,9 °C) oder flüssiges Propan (Siedepunkt bei Umgebungsdruck 231,15 K = -42,1 °C) sein. Das kryogene Fluid kann einen gasförmigen Aggregatszustand und einen flüssigen Aggregatszustand aufweisen und von dem flüssigen Aggregatszustand in den gasförmigen Aggregatszustand und umgekehrt verbracht werden. Die Aggregatszustände können auch als Phasen bezeichnet werden. Das kryogene Fluid kann auch als kryogenes Gas oder als verflüssigtes tiefkaltes Gas bezeichnet werden. Der Tank ist insbesondere dazu eingerichtet, das kryogene Fluid in seinem flüssigen Aggregatszustand zu lagern. Wenn das kryogene Fluid von dem flüssigen Aggregatszustand in den gasförmigen Aggregatszustand übergeht, kann dieses als sogenanntes Boil-Off-Gas bezeichnet werden. Dieses Boil-Off-Gas kann beispielsweise mit Hilfe eines Abblasventils abgeblasen werden.

Der Außentank umfasst vorzugsweise den Außentankboden, die zuvor erwähnte, mit dem Außentankboden verbundene Außentankwand, die zylinderförmig ausgebildet und/oder rotationssymmetrisch zu einer Mittel- oder Symmetrieachse aufgebaut ist, sowie ein Außentankdach. Das Außentankdach ist vorzugsweise kuppelförmig und wölbt sich nach außen.

Der Innentank ist vollständig innerhalb des Außentanks angeordnet. Der Innentank umfasst neben dem Innentankboden eine Innentankwand, die ebenfalls bevorzugt zylinderförmig und rotationssymmetrisch zu der Symmetrieachse ausgebildet ist. Der Außentank und der Innentank sind bezüglich der Symmetrieachse vorzugsweise konzentrisch zueinander angeordnet. Der Innentank und der Außentank können auch quaderförmig oder würfelförmig sein. Der Innentank ist vorzugsweise als nach oben hin offene Tasse ausgebildet. Das heißt, der Innentank ist nicht fluiddicht. Der Innentank kann mit einer wärmedämmenden Abdeckung abgedeckt sein, die durch eine Tragstruktur, die mit Hilfe von Stäben oder Streben an dem Außentankdach abgehängt sein kann, getragen wird. Der Innentank kann alternativ auch mit einem Kuppeldach geschlossen sein. Beim Lagern des kryogenen Fluids kontaktiert das kryogene Fluid den Innentankboden und die Innentankwand.

Der Innentank ist vorzugsweise selbsttragend ausgebildet. Dies bedeutet, dass die Innentankwand derart ausgelegt ist, dass sie ihre Eigengewichtslast und die Gewichtslast des eingelagerten kryogenen Fluids vollständig selbst abträgt. In anderen Worten bedeutet dies, dass keine von innen oder außen seitlich die Innentankwand berührende Tankkomponente die Last der Innentankwand oder des kryogenen Fluids trägt.

Die Wandstärke der Innentankwand, und vorzugsweise des Innentankbodens, beträgt vorzugsweise mindestens 2 mm, vorzugsweise mindestens 4 mm und besonders bevorzugt mindestens 6 mm. Die Wandstärke der Innentankwand, und vorzugsweise des Innentankbodens, beträgt vorzugsweise bis zu 50 mm, weiter bevorzugt bis zu 40mm und besonders bevorzugt bis zu 30 mm.

Gemäß einer Ausführungsform weisen die Folien ein Metall, insbesondere Aluminium, auf.

Die Folien können aus demselben Werkstoff oder aus unterschiedlichen Werkstoffen gefertigt sein. Insbesondere können die Folien Metallfolien, insbesondere Aluminiumfolien, sein oder aufweisen. Beispielsweise können die Folien jeweils mehrschichtig aufgebaut sein, wobei eine Schicht eine Metallfolie sein kann. Die Metallfolie kann auch als Metallseele, insbesondere als Aluminiumseele, der jeweiligen Folie bezeichnet werden. Die Folien können jedoch auch jeweils eine metallisierte, insbesondere eine metallbedampfte, Kunststofffolie sein. Durch die Verwendung eines Metalls kann eine besonders gute Diffusionssperrwirkung erreicht werden. Anstatt Aluminium können auch andere geeignete Metalle eingesetzt werden. Beispielsweise weisen die erste Folie und die zweite Folie jeweils eine Aluminiumschicht mit einer Dicke von mindestens 0,05 mm auf, um insbesondere als undurchlässiger Stoff mit einer wasserdampfdiffusionsäquivalenten Luftschichtdicke größer als 1500 m zu gelten. Alternativ kann die erste Folie auch metallfrei sein, da bei der ersten Folie eine Gasdichtheit nicht erforderlich ist. Die Folien können Compoundfolien sein. Das heißt, die Folien können aus einem mehrschichtigen Verbundmaterial gefertigt sein.

Gemäß einer weiteren Ausführungsform sind die Folien faserverstärkt, insbesondere glasfaserverstärkt.

Die Folien können auch kohlefaserverstärkt, aramidfaserverstärkt oder dergleichen sein. Hierdurch sind die Folien hochbelastbar.

Gemäß einer weiteren Ausführungsform ist die zweite Folie zwischen der Bodendämmung und dem Außentankboden angeordnet.

Insbesondere liegt die zweite Folie auf dem Außentankboden auf. Erfindungsgemäß ist die zweite Folie stoffschlüssig mit einer Außentankwand des Außentanks verbunden, insbesondere mit dieser verklebt.

Bei stoffschlüssigen Verbindungen werden die Verbindungspartner durch atomare oder molekulare Kräfte zusammengehalten. Stoffschlüssige Verbindungen sind nicht lösbare Verbindungen, die sich nur durch Zerstörung der Verbindungsmittel und/oder Verbindungspartner trennen lassen.

Gemäß einer weiteren Ausführungsform bedeckt die zweite Folie die Außentankwand vollständig.

Vorzugsweise bedeckt die zweite Folie die Außentankwand innenseitig, das heißt, dem Innentank zugewandt vollständig. Die zweite Folie kann, insbesondere für den Fall, dass der gesamte Außentank einschließlich Außentankdach aus Beton gefertigt ist, den gesamten Außentank innenseitig auskleiden. Hierdurch wird die Gasdichtheit des Außentanks gewährleistet. Für den Fall, dass der Außentank teilweise aus Stahl gefertigt ist, ist ein vollständiges Abdecken des Außentanks in den Bereichen des Außentanks, die aus Stahl gefertigt sind, mit der zweiten Folie verzichtbar.

Gemäß einer weiteren Ausführungsform ist die erste Folie zumindest abschnittsweise innerhalb der Bodendämmung angeordnet.

Die erste Folie kann somit durch die Bodendämmung hindurchlaufen. Die erste Folie kann die Bodendämmung auch oberseitig abdecken.

Gemäß einer weiteren Ausführungsform weist die Bodendämmung eine druckfeste Dämmschicht, insbesondere eine Schaumglasblockschicht, eine Perlitbetonschicht, eine Holzschicht oder eine verstärkte Polyurethanschicht, auf, wobei die erste Folie zwischen der Dämmschicht und dem Innentankboden angeordnet ist.

Die Anzahl der Dämmschichten ist beliebig. Vorzugsweise ist die Dämmschicht aus einer Vielzahl an Schaumglasblöcken aufgebaut. Schaumglas kann auch als Cellular Glass oder Foam Glass bezeichnet werden.

Gemäß einer weiteren Ausführungsform weist die Bodendämmung mehrere Dämmschichten auf, zwischen denen die erste Folie angeordnet ist.

Die Anzahl der Dämmschichten ist beliebig. Beispielsweise sind zwei oder drei derartige Dämmschichten vorgesehen. Die erste Folie kann zwischen zwei benachbarten Dämmschichten hindurchlaufen.

Gemäß einer weiteren Ausführungsform weist die Bodendämmung eine Lastverteilungsplatte auf, wobei die Lastverteilungsplatte zwischen dem Innentankboden und der Dämmschicht angeordnet ist, und wobei die erste Folie zwischen der Lastverteilungsplatte und der Dämmschicht angeordnet ist.

Die erste Folie kann auch auf der Lastverteilungsplatte platziert sein. Die Lastverteilungsplatte kann beispielsweise aus Beton und/oder Holz gefertigt sein. Die Lastverteilungsplatte kann mineralische und nicht-mineralische Werkstoffe umfassen. Die Lastverteilungsplatte ist unmittelbar unterhalb des Innentankbodens vorgesehen und verteilt die Last des Innentanks gleichmäßig auf die Bodendämmung.

Beispielsweise ist die Lastverteilungsplatte eine gegossene Betonplatte. Die Lastverteilungsplatte kann auch ringförmig sein, so dass diese nur unterhalb der Innentankwand des Innentanks angeordnet ist und diese abstützt.

Gemäß einer weiteren Ausführungsform weist die Bodendämmung eine Ausgleichsschicht auf, wobei die Ausgleichsschicht zwischen dem Außentankboden und der Dämmschicht angeordnet ist.

Die Bodendämmung kann eine erste Ausgleichsschicht, die zwischen dem Außentankboden und der Dämmschicht angeordnet ist, und eine zweite Ausgleichsschicht, die zwischen der Dämmschicht und der Lastverteilungsplatte angeordnet ist, aufweisen. Die Ausgleichsschichten können gegossene Betonplatten sein. Die Lastverteilungsplatte kann auch eine Ringform aufweisen, wobei sich die zweite Ausgleichsschicht dann innerhalb der Ringform befinden kann.

Gemäß einer weiteren Ausführungsform ist die zweite Folie zwischen dem Außentankboden und der Ausgleichsschicht angeordnet.

Insbesondere ist die zweite Folie zwischen dem Außentankboden und der ersten Ausgleichsschicht angeordnet. Die zweite Folie liegt dann bevorzugt auf dem Außentankboden auf.

Gemäß einer weiteren Ausführungsform weist die Bodendämmung einen zylinderförmigen Mantel auf, der zwischen dem Außentank und dem Innentank angeordnet ist, wobei die erste Folie innenseitig und die zweite Folie außenseitig an dem Mantel vorgesehen ist.

Der Mantel kann auch als thermischer Eckenschutz oder Thermal Corner Protection bezeichnet werden. Der Mantel ist vorzugsweise ebenfalls aus einer Vielzahl an Schaumglasblöcken aufgebaut und kann in Verbindung mit der Dämmschicht stehen. "Innenseitig" heißt hierbei dem Innentank zugewandt, und "außenseitig" heißt hierbei dem Außentank zugewandt. Vorzugsweise ist die erste Folie zwischen dem Innentank und dem Mantel und die zweite Folie ist zwischen dem Mantel und dem Außentank vorgesehen. Die Folien Können dabei stoffschlussig mit dem Mantel verbunden sein.

Die zweite Folie deckt die Außentankwand bevorzugt vollständig ab.

Gemäß einer weiteren Ausführungsform ist die erste Folie stoffschlüssig mit der zweiten Folie verbunden.

Vorzugsweise ist die erste Folie mit der zweiten Folie verklebt oder verschweißt. Jede Folie kann eine Vielzahl an Folienbahnen aufweisen, die miteinander stoffschlüssig verbunden sind. Die erste Folie und die zweite Folie können den Mantel, die Dämmschicht und die beiden Ausgleichsschichten tütenartig einschließen. Das heißt, die Bodendämmung ist insbesondere teilweise innerhalb der Folien positioniert, so dass die Folien die Bodendämmung bevorzugt zumindest abschnittsweise umschließen. Die erste Folie und die zweite Folie sind an einem Verbindungsabschnitt miteinander stoffschlüssig verbunden, insbesondere miteinander verschweißt oder verklebt.

Das Außentankdach kann aus Beton oder Stahl gefertigt sein. Beispielsweise können der Außentankboden und die Außentankwand aus Beton und das Außentankdach aus Stahl gefertigt sein. Alternativ können der Außentankboden, die Außentankwand und das Außentankdach aus Beton gefertigt sein. Beispielsweise kann der Außentank ein gegossenes Betonbauteil sein, bei dem der Außentankboden, die Außentankwand und das Außentankdach einteilig, insbesondere materialeinstückig, miteinander verbunden sind. Der Innentank ist vorzugsweise aus Stahl gefertigt. Der Innentank kann aber auch aus Aluminium gefertigt sein. Der Tank kann auch als Beton-Metall-Tank, insbesondere als Beton-Stahl-Tank, bezeichnet werden.

Weitere mögliche Implementierungen des Tanks umfassen auch nicht explizit genannte Kombinationen von zuvor oder im Folgenden bezüglich der Ausführungsbeispiele beschriebenen Merkmalen oder Ausführungsformen. Dabei wird der Fachmann auch Einzelaspekte als Verbesserungen oder Ergänzungen zu der jeweiligen Grundform des Tanks hinzufügen.

Weitere vorteilhafte Ausgestaltungen des Tanks sind Gegenstand der Unteransprüche sowie der im Folgenden beschriebenen Ausführungsbeispiele des Tanks. Im Weiteren wird der Tank anhand von bevorzugten Ausführungsformen unter Bezugnahme auf die beigelegten Figuren näher erläutert.
Fig. 1 zeigt eine schematische Schnittansicht einer Ausführungsform eines Tanks zum Lagern eines kryogenen Fluids; und
Fig. 2 zeigt die Detailansicht II gemäß Fig. 1.

In den Figuren sind gleiche oder funktionsgleiche Elemente mit denselben Bezugszechen versehen worden, sofern nichts anderes angegeben ist.

Die Fig. 1 zeigt eine stark vereinfachte schematische Schnittansicht einer Ausführungsform eines Tanks 1 zum Lagern eines kryogenen Fluids 2. Das kryogene Fluid 2 ist insbesondere ein kryogenes oder tiefkaltes verflüssigtes Gas. Beispiele für derartige kryogene Fluide sind Flüssigerdgas, flüssiges Ethen oder Ethylen (Siedepunkt bei Umgebungsdruck 169,43 K = -103,72 °C), flüssiges Ethan (Siedepunkt bei Umgebungsdruck 184,1 K = -88,9 °C) oder flüssiges Propan (Siedepunkt bei Umgebungsdruck 231,15 K = -42,1 °C).

Bevorzugt ist der Tank 1 jedoch zum Lagern von Flüssigerdgas oder Liquefied Natural Gas (LNG) geeignet. Das kryogene Fluid 2 kann einen flüssigen Aggregatszustand oder eine flüssige Phase und einen gasförmigen Aggregatszustand oder eine gasförmige Phase aufweisen beziehungsweise kann von der flüssigen Phase in die gasförmige Phase und umgekehrt verbracht werden. In dem Tank 1 wird das kryogene Fluid 2 in seiner flüssigen Phase gelagert. Dabei kann das kryogene Fluid 2 jedoch teilweise verdampfen und in die gasförmige Phase übergehen. Das verdampfte kryogene Fluid 2 kann als Boil-Off-Gas bezeichnet werden.

Der Tank 1 weist ein plattenförmiges Fundament 3 auf. Das Fundament 3 kann direkt im Erdboden 4 verankert sein. Das Fundament 3 kann auch eine Vielzahl an Stützen oder Ständern aufweisen, so dass das Fundament 3 beziehungsweise der Tank 1 aufgeständert ist und beabstandet von dem Erdboden 4 platziert ist. Das Fundament 3 kann beispielsweise aus Beton gefertigt sein. Beispielsweise kann das Fundament 3 eine gegossene kreisförmige Betonplatte sein. Das Fundament 3 kann jedoch auch jede beliebige andere Geometrie aufweisen. Der Tank 1 umfasst eine Mittel- oder Symmetrieachse M. Das Fundament 3 kann rotationssymmetrisch zu der Symmetrieachse M aufgebaut sein.

Weiterhin umfasst der Tank 1 einen auf dem Fundament 3 angeordneten Außentank 5. Der Außentank 5 weist eine Außentankwand 6 auf. Die Außentankwand 6 kann auch als Außentankmantel bezeichnet werden. Die Außentankwand 6 kann kreiszylinderförmig ausgebildet sein. Insbesondere kann die Außentankwand 6 rotationssymmetrisch zu der Symmetrieachse M des Tanks 1 aufgebaut sein. Der Außentank 5 kann auch als Außenbehälter bezeichnet werden.

Der Außentank 5 weist einen Außentankboden 7 auf, der einteilig, insbesondere materialeinstückig, mit der Außentankwand 6 ausgebildet sein kann. Der Außentankboden 7 ist auf dem Fundament 3 platziert. Der Außentankboden 7 und die Außentankwand 6 sind aus Beton gefertigt. Die Außentankwand 6 und der Außentankboden 7 können einteilig miteinander gegossen sein. Der Außentankboden 7 und die Außentankwand 6 können in Form einer nach oben offenen Tasse ausgebildet sein, die als Außentasse bezeichnet werden kann. In einer bevorzugten Ausführungsform können das Fundament 3, der Außentankboden 7 und die Außentankwand 6 in einem Stück gegossen sein.

Ferner umfasst der Außentank 5 ein nach außen gewölbtes kuppelförmiges Außentankdach 8. Beispielsweise können der Außentankboden 7 und die Außentankwand 6 aus Beton und das kuppelförmige Außentankdach 8 aus Stahl gefertigt sein. Falls das Außentankdach 8 auch Stahl gefertigt ist, kann das Außentankdach 8 auf die Außentankwand 6 aufgesetzt sein. Alternativ können der Außentankboden 7, die Außentankwand 6 und das Außentankdach 8 aus Beton gefertigt sein. Der Außentankboden 7, die Außentankwand 6 und das Außentankdach 8 können monolithisch, d.h. einteilig, aus Beton gegossen sein.

Der Tank 1 umfasst weiterhin einen innerhalb des Außentanks 5 angeordneten Innentank 9. Der Innentank 9 ist bevorzugt aus einem Stahlwerkstoff gefertigt. Der Innentank 9 ist in Form einer Tasse ausgestaltet oder mit einem kuppelförmigen Innentankdach geschlossen. Der Innentank 9 umfasst eine kreiszylinderförmige Innentankwand 10 und einen Innentankboden 11. Die Innentankwand 10 kann auch als Innentankmantel bezeichnet werden. Der Innentank 9 ist, wie der Außentank 5, bevorzugt rotationssymmetrisch zu der Symmetrieachse M aufgebaut. Der Innentank 9 kann auch als Innenbehälter oder Innentasse bezeichnet werden. Der Innentank 9 ist innerhalb des Außentanks 5 und in Bezug auf die Symmetrieachse M koaxial zu diesem positioniert. Während des Lagerns des kryogenen Fluids 2 kontaktiert das kryogene Fluid 2 den Innentankboden 11 und die Innentankwand 10.

Der tassenförmige Innentank 9 ist mit einer von dem Außentankdach 8 des Außentanks 5 abgehängten Abdeckung 12 abgedeckt. Die Abdeckung 12 ist nicht fluiddicht mit dem Innentank 9 verbunden, so dass das zuvor erwähnte Boil-Off-Gas, das heißt, kryogenes Fluid 2, das von dem flüssigen Aggregatszustand in den gasförmigen Aggregatszustand übergegangen ist, aus dem tassenförmigen Innentank 9 austreten kann.

Die Abdeckung 12 ist mit Hilfe von metallischen Stäben oder Streben 13 von dem Außentankdach 8 abgehängt. Die Abdeckung 12 ist weiterhin nach oben oder zum Außentank 5 hin mit beispielsweise blockförmigen Dämmelementen 14 thermisch gedämmt. Die Dämmelemente 14 können als Dämmblöcke, Dämmmatten oder Dämmsäcke bezeichnet werden oder als solche ausgebildet sein. Beispielsweise können die Dämmelemente 14 aus einem aufgeschäumten Kunststoffmaterial, wie Polyurethan, Polystyrol oder dergleichen, gefertigt sein. Weiterhin können die Dämmelemente 14 aus Mineralwolle, wie beispielsweise Schlackenwolle, Glaswolle oder Steinwolle, gefertigt sein. Die Dämmelemente 14 können mineralische und/oder nicht-mineralische Werkstoffe umfassen.

Zwischen dem Innentankboden 11 des Innentanks 9 und dem Außentankboden 7 des Außentanks 5 ist eine Bodendämmung 15 vorgesehen. Die Bodendämmung 15 kann beispielsweise teilweise aus Schaumglas gefertigt sein. Schaumglas kann auch als Foam Glass oder Cellular Glass bezeichnet werden. Weiterhin kann die Bodendämmung 15 aus einzelnen blockförmigen Elementen, insbesondere aus Schaumglasblöcken, aufgebaut sein. Die Bodendämmung 15 kann weiterhin zumindest teilweise aus Beton gefertigt sein. Die Bodendämmung 15 ist ein lasttragendes Dämmbauteil und trägt den Innentank 9.

Zwischen der Außentankwand 6 und der Innentankwand 10 ist ein umlaufender Spalt 16 vorgesehen. Der Spalt 16 kann zumindest teilweise mit einem Dämmmaterial, wie beispielsweise Perlit oder Mineralwolle, ausgefüllt sein. Die Bodendämmung 15 kann zumindest teilweise in dem Spalt 16, das heißt, zwischen der Innentankwand 10 und der Außentankwand 6, angeordnet sein.

Die Fig. 2 zeigt einen vergrößerten Ausschnitt des Tanks 1 gemäß der Detailansicht II der Fig. 1. Bei der Ausführungsform des Tanks 1 gemäß den Fig. 1 und 2 sind die Außentankwand 6 und der Außentankboden 7 als ein einteiliges, insbesondere ein materialeinstückiges, Betonbauteil gefertigt. Wie die Fig. 2 zeigt, ist die Bodendämmung 15 zumindest abschnittsweise zwischen dem Außentankboden 7 und dem Innentankboden 11 angeordnet. Die Bodendämmung 15 kann jedoch, wie zuvor erwähnt, auch teilweise in dem Spalt 16 angeordnet sein.

Die Bodendämmung 15 umfasst bevorzugt mehrere druckfeste Dämmschichten 17, 18, insbesondere Schaumglasblockschichten, von denen in der Fig. 2 jedoch nur zwei gezeigt sind. Die Anzahl der Dämmschichten 17, 18 ist beliebig. Jede Dämmschicht 17, 18 kann aus einer Vielzahl an Schaumglasblöcken 19 aufgebaut sein. Die Dämmschichten 17, 18 können neben Schaumglasblöcken 19 auch Perlitbeton, Holz, verstärktes Polyurethan oder andere geeignete Dämmmaterialien umfassen.

Zwischen einer untersten oder unteren Dämmschicht 18 und dem Außentankboden 7 ist eine erste Ausgleichsschicht 20 vorgesehen. Die erste Ausgleichsschicht 20 kann eine gegossene Betonplatte sein. Oberhalb einer obersten oder oberen Dämmschicht 17 und unter dem Innentankboden 11 kann eine zweite Ausgleichsschicht 21 vorgesehen sein. Die zweite Ausgleichsschicht 21 kann ebenfalls eine gegossene Betonplatte sein. Die Dämmschichten 17, 18 sind somit zwischen den Ausgleichsschichten 20, 21 angeordnet. Es kann auch nur eine derartige Ausgleichsschicht 20, 21 vorgesehen sein. Die Ausgleichsschichten 20, 21 sind bevorzugt Teil der Bodendämmung 15.

Zwischen der zweiten Ausgleichsschicht 21 und dem Innentankboden 11 ist weiterhin eine Lastverteilungsplatte 22 vorgesehen. Die Lastverteilungsplatte 22 kann beispielsweise ebenfalls aus Beton oder auch aus Holz gefertigt sein. Die Lastverteilungsplatte 22 kann mineralische und/oder nicht-mineralische Werkstoffe aufweisen. Der Innentank 9 stützt sich auf der Lastverteilungsplatte 22 ab. Auch die Lastverteilungsplatte 22 kann, muss jedoch nicht, Teil der Bodendämmung 15 sein. Weiterhin umfasst die Bodendämmung 15 einen zylinderförmigen Mantel 23, der in dem Spalt 16 angeordnet ist. Der Mantel 23 kann rotationssymmetrisch zu der Symmetrieachse M aufgebaut sein. Der Mantel 23 läuft somit vollständig um den Innentank 9, insbesondere um die Innentankwand 10, um. Der Mantel 23 ist ebenfalls aus Schaumglasblöcken 19 aufgebaut und kann, wie in der Fig. 2 gezeigt, mit den Dämmschichten 17, 18 in Verbindung sein. Der Mantel 23 ist insbesondere zwischen der Innentankwand 10 und der Außentankwand 6 angeordnet. Dabei kann sich der Mantel 23 auf der Außentankwand 6 abstützen. Der Mantel 23 kann auch als thermischer Eckenschutz oder Thermal Corner Protection bezeichnet werden, da der Mantel 23 einen Übergang oder eine Ecke zwischen dem Außentankboden 7 und der Außentankwand 6 thermisch dämmt.

Der Tank 1 umfasst weiterhin eine erste Folie 24, die in der Fig. 2 mit einer strichpunktierten Linie dargestellt ist. Die erste Folie 24 ist in der Orientierung der Fig. 2 unterhalb des Innentankbodens 11 positioniert. Die erste Folie 24 kann auch als zweiter Boden oder Second Bottom des Tanks 1 bezeichnet werden. Demgemäß ist dann der Innentankboden 11 ein erster Boden oder First Bottom des Tanks 1. Die erste Folie 24 ist insbesondere zwischen dem Außentankboden 7 und dem Innentankboden 11 angeordnet. Die erste Folie 24 deckt die Bodendämmung 15 nach oben, das heißt, in Richtung des Innentanks 9 ab. Die erste Folie 24 erfüllt die Funktion eines wie Eingangs erläuterten Second Bottoms und kann daher auch als solcher bezeichnet werden. Anders als bekannte Second Bottoms ist die erste Folie 24 jedoch nicht aus Stahlplatten gefertigt. Die erste Folie 24 ist bevorzugt Teil der Bodendämmung 15. Die erste Folie 24 muss jedoch nicht Teil der Bodendämmung 15 sein.

Die erste Folie 24 ist flüssigkeitsdicht, jedoch nicht zwingend gasdicht. Die erste Folie 24 weist, wie einleitend bereits ausgeführt, bevorzugt eine flüssigkeitsdichte und gasdurchlässige oder nicht gasdichte Bauausführung oder Bauweise auf. Beispielsweise weist die erste Folie 24 eine Aluminiumschicht mit einer Dicke von mindestens 0,05 mm auf, um einen undurchlässigen Stoff mit einer wasserdampfdiffusionsäquivalenten Luftschichtdicke größer als 1500 m darzustellen. Falls die erste Folie 24 einen undurchdringlichen Stoff mit einer wasserdampfdiffusionsäquivalenten Luftschichtdicke größer als 1500 m (dies gilt beispielsweise bei einer Aluminiumschicht mit 0,05 mm Dicke) darstellt, kann die erste Folie 24 als gasdicht angesehen werden. Für die Flüssigkeitsdichtigkeit ist dies nicht erforderlich. Da heißt, die erste Folie 24, die zwingend nur flüssigkeitsdicht ist, kann auch metallfrei sein.

Aufgrund ihrer geringen Dicke ist die erste Folie 24 sehr flexibel und kann ohne merklichen Kraftaufwand gefaltet, gebogen oder verformt werden. Die erste Folie 24 kann eine Metallfolie, beispielsweise eine Aluminiumfolie, oder eine metallbedampfte Kunststofffolie, beispielsweise eine aluminiumbedampfte Kunststofffolie, sein oder umfassen. Die erste Folie 24 ist vorzugsweise faserverstärkt, insbesondere glasfaserverstärkt. Die erste Folie 24 kann aber auch kohlefaserverstärkt, aramidfaserverstärkt oder dergleichen sein.

Die erste Folie 24 kann auch als Flüssigkeitssperre oder Flüssigkeitsbarriere bezeichnet werden. Die erste Folie 24 ist tieftemperaturbeständig, so dass diese auch dann, wenn das kryogene Fluid 2, beispielsweise bei einer Leckage, aus dem Innentank 9 austritt, nicht beschädigt wird. Die erste Folie 24 kann aus einer Vielzahl an nebeneinander angeordneten Folienbahnen aufgebaut sein, die stoffschlüssig miteinander verbunden, beispielsweise miteinander verklebt oder verschweißt, sind. Dies ermöglicht eine sehr einfache und schnelle Montage der ersten Folie 24.

Der Tank 1 umfasst weiterhin eine zweite Folie 25, die den aus Beton gefertigten Außentank 5 innenseitig auskleidet. Die zweite Folie 25 ist in der Fig. 2 mit einer gestrichelten Linie dargestellt. Die zweite Folie 25 kann den Außentankboden 7, die Außentankwand 6 und das Außentankdach 8 innenseitig auskleiden. Die zweite Folie 25 ist ein Liner oder kann als solcher bezeichnet werden. Die zweite Folie 25 ist im Gegensatz zur ersten Folie 24 nicht nur flüssigkeitsdicht, sondern auch gasdicht. Die zweite Folie 25 kann auch als Diffusionssperre, Gassperre oder Gasbarriere bezeichnet werden. Die zweite Folie 25 dichtet den aus Beton gefertigten Außentank 5 gasdicht ab. Dementsprechend weist die zweite Folie 25 eine flüssigkeitsdichte und gasundurchlässige oder gasdichte Bauausführung oder Bauweise auf.

Die zweite Folie 25 ist bevorzugt aus demselben Material gefertigt wie die erste Folie 24. Die Folien 24, 25 können an einem Verbindungsabschnitt 26 stoffschlüssig miteinander verbunden, beispielsweise miteinander verschweißt oder verklebt, sein. Die erste Folie 24 ist zwischen der zweiten Ausgleichsschicht 21 und der Lastverteilungsplatte 22 angeordnet und läuft innenseitig, das heißt, der Innentankwand 10 zugewandt, an dem Mantel 23 nach oben und deckt diesen ab.

Die zweite Folie 25 ist zwischen der ersten Ausgleichsschicht 20 und dem Außentankboden 7 angeordnet und läuft an der Außentankwand 6 nach oben, so dass die zweite Folie 25 den Mantel 23 außenseitig abdeckt. Das heißt, die zweite Folie 25 ist zwischen dem Mantel 23 und der Außentankwand 6 angeordnet. Dabei kann die zweite Folie 25 sowohl mit der Außentankwand 6 als auch mit dem Mantel 23 stoffschlüssig verbunden, beispielsweise verklebt, sein. Darüber hinaus kann die zweite Folie 25 auch mit dem Außentankboden 7 stoffschlüssig verbunden sein. Die zweite Folie 25 kann die gesamte Außentankwand 6 abdecken. Wie die Fig. 2 zeigt, sind die erste Ausgleichsschicht 20, die Dämmschichten 17, 18, der Mantel 23 und die zweite Ausgleichsschicht 21 vollständig zwischen den Folien 24, 25 aufgenommen.

Die erste Folie 24 verhindert bei einem Austreten des kryogenen Fluids 2 aus dem Innentank 9, beispielsweise bei einer Leckage, dass die flüssige Phase des kryogenen Fluids 2 in Richtung des Fundaments 3 in die Bodendämmung 15 eindringt. Hierdurch wird zuverlässig sowohl das Eindringen des kryogenen Fluids 2 in die Bodendämmung 15 als auch das Durchdringen des kryogenen Fluids 2 bis zum Außentankboden 7 vermieden. Ohne die erste Folie 24 könnte das Fundament 3 in unerwünschter Weise mit unzulässig tiefen Temperaturen beaufschlagt werden, wodurch starke Biegespannungen in dem Fundament 3 induziert werden könnten. Dies könnte zu Beschädigungen des Fundaments 3 führen. Dies gilt insbesondere für den Fall, dass das Fundament 3 aufgeständert ist. Mit Hilfe der erste Folie 24 werden die zuvor erläuterten Effekte zuverlässig vermieden. Die zweite Folie 25 sorgt dabei für die Gasdichtheit des Tanks 1 und verhindert das Eindringen von Feuchtigkeit von außen in die Bodendämmung 15.

Dadurch, dass die Folien 24, 25 sehr dünn und somit auch flexibel sind, werden auch dann, wenn die zweite Folie 25 mit der Außentankwand 6 verklebt ist, auf diese nur minimale Kräfte aufgebracht. Im Vergleich zu einem Second Bottom und einem Liner aus Stahlplatten kann die erste Folie 24 mit geringerem Arbeitseinsatz deutlich schneller montiert werden. Dies reduziert die Montagekosten signifikant. Auch die Materialkosten werden signifikant reduziert. Die Montage der Folien 24, 25 wird dadurch noch vereinfacht, dass diese in Form von einzelnen Folienbahnen verlegt werden können, die nach dem Verlegen stoffschlüssig miteinander verbunden werden.

Eine Vormontage der Folien 24, 25 ist daher nicht erforderlich. Obwohl die vorliegende Erfindung anhand von Ausführungsbeispielen beschrieben wurde, ist sie, soweit nicht vom Umfang des Anspruchs 1 abweichend, vielfältig modifizierbar.

### Verwendete Bezugszeichen

- 1: Tank
- 2: Fluid
- 3: Fundament
- 4: Erdboden
- 5: Außentank
- 6: Außentankwand
- 7: Außentankboden
- 8: Außentankdach
- 9: Innentank
- 10: Innentankwand
- 11: Innentankboden
- 12: Abdeckung
- 13: Strebe
- 14: Dämmelement
- 15: Bodendämmung
- 16: Spalt
- 17: Dämmschicht
- 18: Dämmschicht
- 19: Schaumglasblock
- 20: Ausgleichsschicht
- 21: Ausgleichsschicht
- 22: Lastverteilungsplatte
- 23: Mantel
- 24: Folie
- 25: Folie
- 26: Verbindungsabschnitt

- M: Symmetrieachse

## Patentansprüche

1. Tank (1) zum Lagern eines kryogenen Fluids (2), insbesondere zum Lagern von Flüssigerdgas, mit einem Außentank (5), einem Innentank (9), der innerhalb des Außentanks (5) angeordnet ist, einer Bodendämmung (15), die zwischen einem Außentankboden (7) des Außentanks (5) und einem Innentankboden (11) des Innentanks (9) angeordnet ist, einer flüssigkeitsdichten ersten Folie (24), die zwischen dem Außentankboden (7) und dem Innentankboden (11) angeordnet ist, und einer gasdichten zweiten Folie (25), die zwischen der ersten Folie (24) und dem Außentankboden (7) angeordnet ist, wobei der Außentankboden (7) und eine Außentankwand (6) aus Beton und der Innentank (9) aus einem Metallwerkstoff gefertigt sind, wobei die Folien (24, 25) elastisch verformbar sind, wobei zweite Folie (25) stoffschlüssig mit der Außentankwand (6) des Außentanks (5) verbunden, insbesondere mit dieser verklebt, ist.

2. Tank nach Anspruch 1, wobei die Folien (24, 25) ein Metall, insbesondere Aluminium, aufweisen.

3. Tank nach Anspruch 1 oder 2, wobei die Folien (24, 25) faserverstärkt, insbesondere glasfaserverstärkt, sind.

4. Tank nach einem der Ansprüche 1 - 3, wobei die zweite Folie (25) zwischen der Bodendämmung (15) und dem Außentankboden (7) angeordnet ist.

5. Tank nach einem der Ansprüche 1- 4, wobei die zweite Folie (25) die Außentankwand (6) vollständig bedeckt.

6. Tank nach einem der Ansprüche 1 - 5, wobei die erste Folie (24) zumindest abschnittsweise innerhalb der Bodendämmung (15) angeordnet ist.

7. Tank nach einem der Ansprüche 1 - 6, wobei die Bodendämmung (15) eine druckfeste Dämmschicht (17, 18), insbesondere eine Schaumglasblockschicht, eine Perlitbetonschicht, eine Holzschicht oder eine verstärkte Polyurethanschicht, aufweist, und wobei die erste Folie (24) zwischen der Dämmschicht (17, 18) und dem Innentankboden (11) angeordnet ist.

8. Tank nach Anspruch 7, wobei die Bodendämmung (15) mehrere Dämmschichten (17, 18) aufweist, zwischen denen die erste Folie (24) angeordnet ist.

9. Tank nach Anspruch 7 oder 8, wobei die Bodendämmung (15) eine Lastverteilungsplatte (22) aufweist, wobei die Lastverteilungsplatte (22) zwischen dem Innentankboden (11) und der Dämmschicht (17, 18) angeordnet ist, und wobei die erste Folie (24) zwischen der Lastverteilungsplatte (22) und der Dämmschicht (17, 18) angeordnet ist.

10. Tank nach einem der Ansprüche 7 - 9, wobei die Bodendämmung (15) eine Ausgleichsschicht (20) aufweist, und wobei die Ausgleichsschicht (20) zwischen dem Außentankboden (7) und der Dämmschicht (17, 18) angeordnet ist.

11. Tank nach Anspruch 10, wobei die zweite Folie (25) zwischen dem Außentankboden (7) und der Ausgleichsschicht (20) angeordnet ist.

12. Tank nach einem der Ansprüche 1 - 11, wobei die Bodendämmung (15) einen zylinderförmigen Mantel (23) aufweist, der zwischen dem Außentank (5) und dem Innentank (9) angeordnet ist, und wobei die erste Folie (24) innenseitig und die zweite Folie (25) außenseitig an dem Mantel (23) vorgesehen ist.

13. Tank nach einem der Ansprüche 1 - 12, wobei die erste Folie (24) stoffschlüssig mit der zweiten Folie (25) verbunden ist.

14. Tank nach einem der Ansprüche 1 - 13, wobei der Außentank (5) ein Außentankdach (8) aufweist, das aus Beton oder Stahl gefertigt ist.

## Claims

1. A tank (1) for storing a cryogenic fluid (2), in particular for storing liquefied natural gas, with an outer tank (5), an inner tank (9) which is arranged within the outer tank (5), a base insulation (15) which is arranged between an outer tank base (7) of the outer tank (5) and an inner tank base (11) of the inner tank (9), a liquid-tight first film (24) which is arranged between the outer tank base (7) and the inner tank base (11), and a gas-tight second film (25) arranged between the first film (24) and the outer tank base (7), wherein the outer tank base (7) and an outer tank wall (6) are made of concrete and the inner tank (9) is made of a metal material, wherein the films (24, 25) are elastically deformable, wherein the second film (25) is integrally bonded to the outer tank wall (6) of the outer tank (5), in particular glued thereto.

2. The tank according to claim 1, wherein the films (24, 25) comprise a metal, in particular aluminum.

3. The tank according to claim 1 or 2, wherein the films (24, 25) are fiber-reinforced, in particular glass fiber-reinforced.

4. The tank according to any of claims 1-3, wherein the second film (25) is arranged between the base insulation (15) and the outer tank base (7).

5. The tank according to any of claims 1-4, wherein the second film (25) completely covers the outer tank wall (6).

6. The tank according to any of claims 1-5, wherein the first film (24) is arranged at least in portions within the base insulation (15).

7. The tank according to any of claims 1-6, wherein the base insulation (15) has a pressure-resistant insulating layer (17, 18), in particular a foam glass block layer, a perlite concrete layer, a wood layer or a reinforced polyurethane layer, and wherein the first film (24) is arranged between the insulating layer (17, 18) and the inner tank base (11).

8. The tank according to claim 7, wherein the base insulation (15) has a plurality of insulating layers (17, 18) between which the first film (24) is arranged.

9. The tank according to claim 7 or 8, wherein the base insulation (15) comprises a load distribution plate (22), wherein the load distribution plate (22) is arranged between the inner tank base (11) and the insulating layer (17, 18), and wherein the first film (24) is arranged between the load distribution plate (22) and the insulating layer (17, 18).

10. The tank according to any of claims 7-9, wherein the base insulation (15) comprises an equalizing layer (20), and wherein the equalizing layer (20) is arranged between the outer tank base (7) and the insulating layer (17, 18).

11. The tank according to claim 10, wherein the second film (25) is arranged between the outer tank base (7) and the equalizing layer (20).

12. The tank according to any of claims 1-11, wherein the base insulation (15) has a cylindrical jacket (23) which is arranged between the outer tank (5) and the inner tank (9), and wherein the first film (24) is provided on the inside and the second film (25) is provided on the outside of the jacket (23).

13. The tank according to any of claims 1-12, wherein the first film (24) is integrally bonded to the second film (25).

14. The tank according to any of claims 1-13, wherein the outer tank (5) has an outer tank roof (8) that is made of concrete or steel.

## Revendications

1. Réservoir (1) pour le stockage d'un fluide (2) cryogénique, en particulier pour le stockage de gaz naturel liquéfié, comportant un réservoir extérieur (5), un réservoir intérieur (9) qui est disposé à l'intérieur du réservoir extérieur (5), une isolation de fond (15) qui est disposée entre un fond de réservoir extérieur (7) du réservoir extérieur (5) et un fond de réservoir intérieur (11) du réservoir intérieur (9), une première feuille (24) étanche aux liquides qui est disposée entre le fond de réservoir extérieur (7) et le fond de réservoir intérieur (11), et une seconde feuille (25) étanche aux gaz qui est disposée entre la première feuille (24) et le fond de réservoir extérieur (7), dans lequel le fond de réservoir extérieur (7) et une paroi de réservoir extérieur (6) sont fabriqués en béton et le réservoir intérieur (9) est fabriqué en un matériau métallique, dans lequel les feuilles (24, 25) peuvent être déformées élastiquement, dans lequel la seconde feuille (25) est reliée par liaison de matière à la paroi de réservoir extérieur (6) du réservoir extérieur (5), en particulier est collée à celle-ci.

2. Réservoir selon la revendication 1, dans lequel les feuilles (24, 25) présentent un métal, en particulier de l'aluminium.

3. Réservoir selon la revendication 1 ou 2, dans lequel les feuilles (24, 25) sont renforcées par des fibres, en particulier par des fibres de verre.

4. Réservoir selon l'une des revendications 1 à 3, dans lequel la seconde feuille (25) est disposée entre l'isolation de fond (15) et le fond de réservoir extérieur (7).

5. Réservoir selon l'une des revendications 1 à 4, dans lequel la seconde feuille (25) recouvre entièrement la paroi de réservoir extérieur (6).

6. Réservoir selon l'une des revendications 1 à 5, dans lequel la première feuille (24) est disposée, au moins dans certaines sections, à l'intérieur de l'isolation de fond (15).

7. Réservoir selon l'une des revendications 1 à 6, dans lequel l'isolation de fond (15) présente une couche d'isolation (17, 18) résistante à la pression, en particulier une couche de bloc de verre cellulaire, une couche de béton de perlite, une couche de bois ou une couche de polyuréthane renforcée, et dans lequel la première feuille (24) est disposée entre la couche d'isolation (17, 18) et le fond de réservoir intérieur (11).

8. Réservoir selon la revendication 7, dans lequel l'isolation de fond (15) présente plusieurs couches d'isolation (17, 18) entre lesquelles la première feuille (24) est disposée.

9. Réservoir selon la revendication 7 ou 8, dans lequel l'isolation de fond (15) présente une plaque de répartition de charge (22), dans lequel la plaque de répartition de charge (22) est disposée entre le fond de réservoir intérieur (11) et la couche d'isolation (17, 18), et dans lequel la première feuille (24) est disposée entre la plaque de répartition de charge (22) et la couche d'isolation (17, 18).

10. Réservoir selon l'une des revendications 7 à 9, dans lequel l'isolation de fond (15) présente une couche de compensation (20), et dans lequel la couche de compensation (20) est disposée entre le fond de réservoir extérieur (7) et la couche d'isolation (17, 18).

11. Réservoir selon la revendication 10, dans lequel la seconde feuille (25) est disposée entre le fond de réservoir extérieur (7) et la couche de compensation (20).

12. Réservoir selon l'une des revendications 1 à 11, dans lequel l'isolation de fond (15) présente une enveloppe (23) cylindrique qui est disposée entre le réservoir extérieur (5) et le réservoir intérieur (9), et dans lequel la première feuille (24) est prévue côté intérieur, et la seconde feuille (25) côté extérieur, de l'enveloppe (23).

13. Réservoir selon l'une des revendications 1 à 12, dans lequel la première feuille (24) est reliée par liaison de matière à la seconde feuille (25).

14. Réservoir selon l'une des revendications 1 à 13, dans lequel le réservoir extérieur (5) présente un toit de réservoir extérieur (8) qui est fabriqué en béton ou en acier.
